# EUROPÄISCHE PATENTANMELDUNG

(11) **EP 4 671 152 A1**
(43) Veröffentlichungstag der Anmeldung: **31.12.2025**
(21) Anmeldenummer: 24184747.4
(22) Anmeldetag: 26.06.2024
(51) Int. Cl.: B65D 83/48

(54) **VERSCHLUSSVORRICHTUNG FÜR EINEN DRUCKSPEICHER, SET AUS EINER VERSCHLUSSVORRICHTUNG UND EINEM AUSTRAGKOPF SOWIE DRUCKSPEICHER UND FLÜSSIGKEITSSPENDER MIT EINEM DRUCKSPEICHER**

(71) Anmelder: Aptar Radolfzell GmbH, 78315 Radolfzell (DE)
(72) Erfinder: Greiner-Perth, Jürgen, 78244 Gottmadingen (DE)
(74) Vertreter: Witte, Weller und Partner Patentanwälte mbB Stuttgart

(57) **Zusammenfassung**

Vorgeschlagen wird primär eine Verschlussvorrichtung (50) für einen Behälterverschluss eines mit Flüssigkeit befüllten Druckspeichers (30) zur Anbringung an einer Öffnung eines Speicherkörpers (40) des Druckspeichers (30).

Die Verschlussvorrichtung (50) weist außenseitig eine nach innen gerichtete erste Kopplungsstruktur (72A) auf. Die Verschlussvorrichtung (50) weist weiterhin eine umlaufende Dichtfläche (62A) zur Abdichtung an der Öffnung des Speicherkörpers (40) auf.

Die erste Kopplungsstruktur (72A) der Verschlussvorrichtung (50) ist zumindest teilweise aus Kunststoff gefertigt, welches unter der Wirkung eines Überdrucks im Flüssigkeitsspeicher mechanisch belastet wird. Die umlaufende Dichtfläche (62A) definiert eine wirksame Belastungsfläche, über die der Druck im Speicherkörper (40) auf die Verschlussvorrichtung (50) in einer Trennrichtung wirkt, wobei diese wirksame Belastungsfläche kleiner als 380 mm² ist, vorzugsweise kleiner als 320 mm², insbesondere vorzugsweise kleiner als 220 mm².

## Beschreibung

### ANWENDUNGSGEBIET UND STAND DER TECHNIK

Die Erfindung betrifft eine Verschlussvorrichtung für einen Behälterverschluss eines mit Flüssigkeit befüllten Druckspeichers, ein Set aus einer solchen Verschlussvorrichtung und einen Austragkopf sowie einen Druckspeicher und einen Flüssigkeitsspeicher mit einem solchen Druckspeicher.

Gattungsgemäße Verschlussvorrichtungen sind zur Anbringung an einer Öffnung eines Speicherkörpers eines Druckspeichers ausgebildet. In diesem solchen Druckspeicher wird Flüssigkeit unter Überdruck bis zu einem Austrag gelagert. Die Druckspeicher sind Teil eines Flüssigkeitsspenders, der neben dem Druckspeicher auch noch einen Austragkopf umfasst.

Zum Zwecke der Befestigung am Speicherkörper weist die Verschlussvorrichtung außenseitig eine nach innen gerichtete erste Kopplungsstruktur auf, um an einer hierzu korrespondierenden nach außen gerichteten Kopplungsstruktur des Speicherkörpers mittels einer Schnappverbindung befestigt zu werden. Diese erste Kopplungsstruktur nimmt die Kräfte auf, die aufgrund des Druckes im Druckspeicher auf die Verschlussvorrichtung wirken.

Gattungsgemäße Verschlussvorrichtungen weisen eine umlaufende Dichtfläche zur Abdichtung an der Öffnung des Speicherkörpers auf und verfügen über einen Durchlasskanal, durch den hindurch Flüssigkeit aus dem Speicherkörper nach außen gelangen kann. Innerhalb des Durchlasskanals ist ein Schaltventil vorgesehen, welches durch Kraftbeaufschlagung von außen aus einem geschlossenen Zustand in einen geöffneten Zustand überführt werden kann.

Gattungsgemäße Verschlussvorrichtungen wirken üblicherweise mit einem Austragkopf des betreffenden Flüssigkeitsspenders zusammen. Der Austragkopf verfügt über eine Auslassöffnung sowie eine Betätigungsfläche zur manuellen Betätigung. Die auf die Betätigungsfläche ausgeübte Kraft wird auf das Schaltventil der Verschlussvorrichtung übertragen und öffnet das Schaltventil, so dass die Flüssigkeit aus dem Druckspeicher durch den Durchlasskanal der Verschlussvorrichtung bis zur Auslassöffnung des Austragkopfes strömt und durch diese hindurch abgegeben wird.

Verschlussvorrichtungen der beschriebenen Art finden bei einer Vielzahl von Flüssigkeitsspendern Verwendung, die für die Körperpflege oder für den pharmazeutischen Bereich verwendet werden und mit entsprechenden Flüssigkeiten befüllt sind.

Druckspeicher solcher Flüssigkeitsspender und ihre Verschlussvorrichtungen sind in der Vergangenheit meist aus Metall hergestellt worden. In den letzten Jahren ist zu Erzielung einer verbesserten Möglichkeit des Recyclings bereits vorgeschlagen worden, auf metallische Bestandteile zu verzichten und stattdessen Verschlussvorrichtungen zunehmend aus Kunststoff herzustellen.

Allerdings bereitet es aufgrund der Relaxationsneigung von Kunststoffen Schwierigkeiten Druckspeicher mit Verschlussvorrichtungen aus Kunststoff dauerhaft dicht zu halten und den bei Herstellung eingebrachten Überdruck über lange Zeiträume zu halten. Der Druck im Speicherkörper, der dauerhaft auf die Verschlussvorrichtung wirkt, begünstigt eine schnelle Undichtigkeit des Druckspeichers im Bereich derVerschlussvorrichtung.

### AUFGABE UND LÖSUNG

Aufgabe der Erfindung ist es, eine Verschlussvorrichtung für Druckspeicher bereitzustellen, die eine gute Recycling-Fähigkeit mit einer ausreichenden Langzeit-Stabilität unter Druck kombiniert.

Erfindungsgemäß wird hierzu eine Verschlussvorrichtung vorgeschlagen, die in gattungsüblicher Weise zur Anbringung an einer Öffnung eines Speicherkörpers des Druckspeichers ausgebildet ist. Die Verschlussvorrichtung begrenzt zusammen mit dem Speicherkörper einen Innenraum eines Druckspeichers, der im Lieferzustand des Druckspeichers unter Druck steht und die auszutragende Flüssigkeit enthält.

Zum Zwecke der Anbringung weist die Verschlussvorrichtung außenseitig eine nach innen gerichtete erste Kopplungsstruktur auf, um an einer hierzu korrespondierenden nach außen gerichteten Kopplungsstruktur des Speicherkörpers mittels einer Schnappverbindung befestigt zu werden. Insbesondere weist diese erste nach innen gerichtete Kopplungsstruktur eine Anzahl von Rastnasen auf, die beim Aufpressen auf den Speicherkörper mit einer nach außen gerichteten Kopplungsstruktur des Speicherkörpers, insbesondere einem umlaufenden Raststeg am Speicherkörper, verschnappen.

Die Verschlussvorrichtung weist eine umlaufende Dichtfläche zur Abdichtung an der Öffnung des Speicherkörpers auf. Die Verschlussvorrichtung weist weiterhin einen Durchlasskanal auf, durch den hindurch Flüssigkeit aus dem Speicherkörper nach außen abgegeben werden kann. Im Durchlasskanal ist das bereits genannte Schaltventil vorgesehen, welches durch Kraftbeaufschlagung von außen aus einem geschlossenen Zustand in einen geöffneten Zustand überführt werden kann.

Diese Kraftbeaufschlagung erfolgt bestimmungsgemäß durch einen an der Verschlussvorrichtung befestigbaren Austragkopf, der eine Betätigungsfläche aufweist, welche bei Betätigung, insbesondere beim Niederdrücken, auf das Schaltventil wirkt.

Erfindungsgemäß ist vorgesehen, dass die erste Kopplungsstruktur der Verschlussvorrichtung zumindest teilweise aus Kunststoff gefertigt ist, wobei das Kunststoffmaterial der Kopplungsstruktur unter der Wirkung eines Überdrucks im Flüssigkeitsspeicher mechanisch belastet wird, insbesondere zug-, druck- oder scherungsbelastet. Der Kraftfluss der Druckkraft, die aufgrund des Innendrucks im Speicherkörper von innen auf die Verschlussvorrichtung wirkt, setzt somit aus Kunststoff bestehende Teile der Verschlussvorrichtung unter einen dauerhaften Spannungszustand.

In Hinblick auf günstige Recycling-Fähigkeit wird insbesondere vorgeschlagen, dass das Material der ersten Kopplungsstruktur und insbesondere das Material eines im Weiteren noch beschriebenen ersten Trägerbauteils, an dem die Kopplungsstruktur vorgesehen ist, Polyethylenterephthalat (PET) oder ein Polyolefin ist.

Um den genannten Spannungszustand im Kunststoffmaterial zu begrenzen, wird vorgeschlagen, eine durch die umlaufende Dichtfläche definierte wirksame Belastungsfläche, über die der Druck im Speicherkörper auf die Verschlussvorrichtung in einer Trennrichtung wirkt, relativ klein zu halten. Hierdurch wird ermöglicht, dass hohe Drücke im Speicherkörper nur vergleichsweise geringe Spannungszustände im Kunststoffmaterial zur Folge haben und somit keine kritische Relaxation stattfindet.

Es wird vorgeschlagen, die wirksame Belastungsfläche auf ein Maß von weniger als 380 mm² zu begrenzen, vorzugsweise auf weniger als 320 mm², insbesondere vorzugsweise auf weniger als 220 mm².

Die im Stand der Technik übliche lichte Weite der Öffnung von Speicherkörpern von Druckspeichern beträgt ein Zoll, also 25,4 mm. Die wirksame Belastungsfläche liegt hierdurch bei mindestens 500 mm². Die erfindungsgemäß verringerte wirksame Belastungsfläche von 380 mm² ergibt sich bei passender Anordnung der Dichtfläche bereits bei einer Verringerung des Durchmessers der wirksamen Betätigungsfläche auf 22 mm. Durch eine weitere Verringerung des Durchmessers der wirksamen Betätigungsfläche auf 20 mm oder auf 16 mm lassen sich die oben als bevorzugt angegebenen wirksamen Belastungsflächen erzielen.

Durch die Verringerung der wirksamen Belastungsfläche wird primär ermöglicht, die auf die ersten Kopplungseinrichtung wirkende Kraft signifikant zu reduzieren. Dies führt zu einer geringeren Spannung im Kunststoffmaterial, was wiederum die Neigung zur Relaxation des Materials verringert. Da Relaxation im Material eine Hauptursache für langfristige Undichtigkeiten ist, verringert diese Konstruktion das Risiko einer Undichtigkeit des Druckspeichers erheblich. Eine Gestaltung mit derart verringerter wirksamer Belastungsfläche gewährleistet somit eine deutlich höhere Zuverlässigkeit und Langlebigkeit des Druckspeichers, indem sie die mechanische Belastung und die damit verbundene Relaxation reduziert.

Wie eingangs bereits erläutert, kann die Verschlussvorrichtungzur Anbringung eines Austragkopfes vorgesehen sein, der seinerseits eine Betätigungsfläche und eine Auslassöffnung aufweist, insbesondere bei Gestaltung des Austragkopfes zur nasalen Applikation an einem distalen Ende eines Nasalapplikators.

Es wird daher vorgeschlagen, dass die Verschlussvorrichtung außenseitig eine nach außen gerichtete zweite Kopplungsstruktur zur Anbringung eines Austragkopfes aufweist, insbesondere in Form eines Raststeges, der als durchgehender oder unterbrochener Raststeg ausgebildet ist und zum Verrasten an mit einer korrespondierenden nach innen gerichteten Kopplungsstruktur am Austragkopf vorgesehen ist.

Insbesondere bevorzugt ist dabei, dass der Außendurchmesser der zweiten Kopplungsstruktur und insbesondere des genannten Raststeges mindestens 30 mm beträgt, insbesondere zwischen 31 mm und 33 mm und/oder dass der Außendurchmesser der zweiten Kopplungsstruktur mindestens um 50% größer als der Durchmesser der wirksamen Belastungsfläche ist.

Das Außendurchmessermaß der nach außen gerichteten Kopplungsstruktur zur Verrastung des Austragkopfes von etwas mehr als 30 mm entspricht dem hier üblichen Maß, welches bei Verschlussvorrichtungen für Speicherkörper-Öffnungen von einem Zoll im Bereich der Verschlussvorrichtungen für metallische Speicherkörper bereits Verwendung findet.

Es wird demnach insbesondere vorgeschlagen, dass trotz der Verringerung der wirksamen Belastungsfläche der Verschlussvorrichtung die außenseitige Kopplungsstruktur ihr übliches Maß beibehält, so dass aus dem Bereich der metallischen Speicherkörper bekannteAustragköpfe weiterverwendbarsind..

Dies bietet insbesondere den Vorteil, dass bestehende Austragköpfe, die an dieses Maß des verschlussvorrichtungsseitigen Außendurchmessers von mehr als 30 mm angepasst sind, weiterhin Verwendung finden können. Es bedarf somit keiner besonderer angepasster Austragköpfe zur Verwendung mit erfindungsgemäßen Verschlussvorrichtungen.

Hinzu kommt, dass Kunststoffwandungen des Austragkopfes aufgrund eines vergleichsweise schlanken Abschnitts der Verschlussvorrichtung, der in die Öffnung des Speicherkörpers hineinragt, und des vergleichsweise großen Außendurchmessers der Verschlussvorrichtung eine vergrößerte Dicke aufweisen können, was ebenfalls dem Ziel dienen kann, einem kritischen Spannungszustand im Kunststoff entgegenzuwirken und die Relaxationsneigung somit zu verringern.

Eine besonders vorteilhafte Bauweise der Verschlussvorrichtung sieht vor, dass die Verschlussvorrichtung ein erstes Trägerbauteil aufweist, das sowohl die Kopplungsstruktur zur Ankopplung an den Speicherkörper als auch eine Durchbrechung für die Flüssigkeitsentnahme aufweist. Die Durchbrechung ist derart bemessen, dass ein zur Verschlussvorrichtung gehörender Durchlassstößel hindurchragen kann, mittels dessen das Schaltventil geöffnet wird, oder dass ein zum Austragkopf gehörender Stößel durch eine Durchbrechung in die Verschlussvorrichtung hineinragen kann, um auf einen Ventilkörper zu wirken und hierdurch das Schaltventil zu öffnen.

Insbesondere vorzugsweise weist die Verschlussvorrichtung ein zweites Trägerbauteil auf, welches am ersten Trägerbauteil befestigt ist und/oder mittels des ersten Trägerbauteils an der Öffnung des Speicherkörpers gesichert ist und welches insbesondere zusammen mit dem ersten Trägerbauteil einen Ventilraum begrenzt, in dem ein gegen eine Federkraft auslenkbarer Ventilkörper des Schaltventils aufgenommen ist. Dieses zweite Trägerbauteil ist vorzugsweise das Bauteil, an welchem die umlaufende Dichtfläche zur Abdichtung an der Öffnung des Speicherkörpers vorgesehen ist, wie im Weiteren noch erläutert wird.

Eine Möglichkeit zur Abdichtung der Verschlussvorrichtung am Speicherkörper sieht vor, dass es sich um eine axiale Dichtung bezogen auf eine Hauptachse der Verschlussvorrichtung handelt und dass die umlaufende Dichtfläche durch dichtende Anlage der Verschlussvorrichtung an einer ringförmigen und nach außen weisenden Stirnfläche des Speicherkörpers vorgesehen ist, die die Öffnung umgibt. Als Hauptachse im Sinne einer Verschlussvorrichtung im Sinne der Erfindung wird eine Mittelachse der Dichtfläche der Verschlussvorrichtung angesehen. Die Hauptachse entspricht bei am Speicherkörper angebrachter Verschlussvorrichtung üblicherweise auch der Mittelachse des Speicherkörpers.

Gemäß einer Gestaltung der Erfindung kann die umlaufende Dichtfläche mittels eines Dichtungsrings aus elastischem Material vorgesehen sein, der zwischen einer zur Stirnfläche des Speicherkörpers hinweisenden Anlagefläche eines Trägers der Verschlussvorrichtung und der Stirnfläche des Speicherkörpers eingeklemmt ist und dessen Innendurchmesser 22 mm oder weniger beträgt.

Um die wirksame Belastungsfläche und somit den durch den Innendruck im Druckspeicher bewirkten Spannungszustand in der Verschlussvorrichtung noch weiter zu reduzieren, wird jedoch eine radiale Abdichtung als vorteilhaft angesehen, bei der die umlaufende Dichtfläche der Verschlussvorrichtung durch dichtende Anlage an einer zylindrischen Innenfläche der Öffnung des Speicherkörpers erzielt wird. Hierdurch wird erreicht, dass die wirksame Belastungsfläche dem lichten Durchmesser der zylindrischen Innenfläche der Öffnung entspricht und somit relativ gering ist.

Bei einer solchen Gestaltung ist es möglich, die Dichtungsfläche ebenfalls an einem separaten Dichtungsring vorzusehen, der zwischen der genannten zylindrischen Innenfläche und einer Au-ßenfläche eines Trägerbauteils der Verschlussvorrichtung angeordnet ist.

Insbesondere jedoch kann die radial wirkende umlaufende Dichtfläche an einem Trägerbauteil vorgesehen sein, insbesondere an dem genannten zweiten Trägerbauteil, welches fest mit dem ersten Trägerbauteil verbunden ist und/oder mittels des ersten Trägerbauteils am Speicherkörper gesichert ist.

Vorzugsweise ist dabei die umlaufende Dichtfläche an einer von einem Trägerbauteil der Verschlussvorrichtung nach außen weisenden Dichtlippe vorgesehen. Das entsprechende Trägerbauteil ist hierzu vorzugsweise aus einem vergleichsweise weichen Kunststoff gefertigt, um die einstückige Ausbildung einer Dichtlippe zu verbessern. LDPE ist als Material für das Trägerbauteil mit Dichtlippe eine bevorzugte Wahl.

Die Dichtlippe ist vorzugsweise derart angeordnet, dass ein im Speicherkörper herrschender Überdruck sie gegen die zylindrische Innenfläche der Öffnung des Speicherkörpers drückt. Somit wird die Abdichtung durch einen höheren Druck begünstigt.

Vorzugsweise ist die Dichtlippe als flache Dichtlippe ausbildet, deren Länge vom Trägerbauteil bis zur an einem distalen Ende vorgesehenen Dichtfläche bezogen auf einen Querschnitt entlang der Hauptachse mindestens doppelt so groß ist wie eine mittlere Dicke der Dichtlippe orthogonal zur Länge, vorzugsweise mindestens dreimal so groß.

Die Verschlussvorrichtung weist vorzugsweise einen Kopplungsring auf, der sich bei am Speicherkörper angekoppelten Zustand außenseitig eines Auslassabschnitts des Speicherkörpers befindet und an dem innenseitig die erste Kopplungsstruktur zur Kopplung am Auslassabschnitt vorgesehen ist. Der Kopplungsring bildet vorzugsweise den äußeren Abschluss des oben beschriebenen ersten Trägerbauteils.

Die erste Kopplungsstruktur zur Kopplung der Verschlussvorrichtung am Speicherkörper umfasst vorzugsweise nach innen gerichtete Rastnasen zur Verrastung mit einer außenseitigen Rastkante des Speicherkörpers. Wenngleich grundsätzlich zwei Rastnasen zur Befestigung ausreichen können, ist es bevorzugt, wenn die Zahl der Rastnasen mindestens 3, 4, 5, 6, 7 oder 8 beträgt. Die Rastnasen sind vorzugsweise an elastisch auslenkbaren Rastnasenträgern vorgesehen, die beim Aufpressen der Verschlussvorrichtung am Speicherkörper ausgelenkt werden und dann jenseits einer Rastkante des Speicherkörpers verschnappen.

Grundsätzlich sind zwei Möglichkeiten gegeben, wie die Flüssigkeit im Druckspeicher gelagert werden kann. Eine erste Möglichkeit sieht vor, dass innerhalb des Druckspeichers ein Flüssigkeitsbeutel vorgesehen ist, welcher die Flüssigkeit enthält. Der Flüssigkeitsbeutel ist an der Verschlussvorrichtung befestigt, so dass die Flüssigkeit aus dem Flüssigkeitsbeutel unmittelbar in einen Einlass der Verschlussvorrichtung gelangen kann. Zwischen der Außenseite des Flüssigkeitsbeutels und der Innenseite des Speicherkörpers befindet sich ein unter Druck stehendes Gas, welches die Flüssigkeit im Flüssigkeitsbeutel bei geöffnetem Schaltventil in den Einlass drückt.

Es hat sich jedoch gezeigt, dass die Anbringung eines Flüssigkeitsbeutels am Einlass der Verschlussvorrichtung aufgrund des reduzierten Bauraums schwierig sein kann und auch die Handhabung eines Flüssigkeitsbeutels während der Montage durch den Flüssigkeitsbeutel erschwert sein kann. Es wird daher im Kontext der vorliegenden Erfindung bevorzugt, wenn kein Flüssigkeitsbeutel vorgesehen ist und stattdessen die Flüssigkeit unmittelbar in dem durch die Innenseite des Speicherkörpers gebildeten Innenraum befindet und an der Innenseite des Speicherköpers anliegt. Das unter Druck stehende Gas ist in diesem Falle gemeinsam mit der Flüssigkeit gelagert.

Im Falle einer solchen beutellosen Gestaltung ist es bevorzugt, wenn die Verschlussvorrichtung über ein Ansaugrohr verfügt, welches sich in den Speicherkörper erstreckt, vorzugsweise bis zu dessen der Verschlussvorrichtung gegenüberliegendem Boden. Das Ansaugrohr weist vorzugsweise eine Länge von mindestens 80 mm auf, insbesondere vorzugsweise von mindestens 100 mm oder mindestens 120 mm. Das Ansaugrohr ermöglicht es, Flüssigkeit auszutragen, wenn der mit dem Druckspeicher versehener Flüssigkeitsspender in aufrechter Position mit nach oben weisender Verschlussvorrichtung verwendet wird.

Als besonders vorteilhaft wird es angesehen, wenn das Ansaugrohr einen Zwischenspeicher bildet, in dem Flüssigkeit für einen oder einige Austragvorgänge zwischengespeichert wird, hieraus jedoch nicht mehr oder nur in geringem Maße in den primären Flüssigkeitsspeicher entweichen kann. Insbesondere kann das Ansaugrohr hierfür an einem distalen Ende geschlossen sein und eine Rohrwandung aufweisen, die den Durchtritt von Flüssigkeit gestattet. Die Rohrwandung kann dazu zumindest abschnittsweise durch ein hydrophiles Wandungsmaterial gebildet sein. Ein besonders bevorzugtes Material für ein solches Ansaugrohr ist eine Mischung aus Polyethersulfon (PES) und Polyvinylpyrrolidon (PVP). Das Wandungsmaterial bewirkt, dass Flüssigkeit aus dem Speicherkörper in das Ansaugrohr hineingezogen wird. Betreffend die Gestaltung eines solchen Ansaugrohres wird auf das Europäische Patent EP 2342146 B1 verwiesen, dessen Offenbarung zur Ausgestaltung des Ansaugrohres per Bezugnahme zur Offenbarung dieser Erfindungsbeschreibung gemacht wird.

Die Gestaltung des Ansaugrohres als Zwischenspeicher, aus dem die Flüssigkeit nicht zurück zu dem primären Flüssigkeitsspeicher gelangen kann, gewährleistet, dass für einen Austrag oder eine begrenzte Zahl von Austrägen Flüssigkeit vorgehalten wird, die selbst bei ungünstiger Ausrichtung des Spenders abgegeben werden kann, in der das Ansatzrohr nicht mehr oder nur noch teilweise in Kontakt mit der Flüssigkeit im Primärspeicher angeordnet ist. Der bauliche Nachteil, der sich aus dem Verzicht auf einen Flüssigkeitsbeutel in Hinblick auf das zuverlässige ausrichtungsunabhängige Ansaugen von Flüssigkeit ergibt, wird hierdurch ausgeglichen.

Bevorzugt ist, dass das Ansaugrohr gemeinsam mit einem Flüssigkeitsraum der Verschlussvorrichtung bis zu einer Dichtstelle des Schaltventils ein Innenvolumen von mindestens 500 µl aufweist, insbesondere von mindestens 1000 µl oder mindestens 2000 µl. 500 µl bildet eine übliche Austragmenge bei einem bei der vorliegenden Erfindung insbesondere im Mittelpunkt stehenden Austrag einer Salzlösung in versprühter Form. Eine Flüssigkeitsmenge von 2000 µl entspricht somit in etwa vier Austragvorgängen.

Vorzugsweise weist das Ansaugrohr zumindest über den überwiegenden Teil seiner Länge einen Innendurchmesser von mindestens 1 mm, vorzugsweise von mindestens 2 mm, insbesondere vorzugsweise von mindestens 4 mm auf, um das gewünschte Volumen des dadurch gebildeten Zwischenspeichers bereitzustellen.

Die Erfindung betrifft neben der Verschlussvorrichtung als solcher auch ein Set umfassend eine solche Verschlussvorrichtung sowie einen Austragkopf. Der Austragkopf ist zur rastenden Ankopplung an der Verschlussvorrichtung ausgebildet und weist eine Betätigungsfläche auf, mittels derer das Schaltventil der Verschlussvorrichtung geöffnet werden kann, sowie eine Auslassöffnung, durch die durch den Durchlasskanal strömende Flüssigkeit abgegeben werden kann. Insbesondere weist der Austragkopf zur Betätigung des Schaltventils einen Stößel auf, der durch eine Durchbrechung in die Verschlussvorrichtung hineinragt und hierdurch einen Ventilkörper des Schaltventils kraftbeaufschlagen kann.

Der Austragkopf entspricht dabei trotz der verringerten wirksame Belastungsfläche der Verschlussvorrichtung bezüglich seiner Maße vorzugsweise bekannten Austragköpfen. Insbesondere vorzugsweise weist er einen Kopplungsring auf, an dessen Innenseite Rastnasen oder eine Rastkante zur Verrastung mit der außenseitigen zweiten Kopplungsstruktur der Verschlussvorrichtung vorgesehen sind, wobei die Rastnasen oder die Rastkante derart angeordnet sind, dass sie mit einer zweiten Kopplungsstruktur an der Verschlussvorrichtung mit einem Außendurchmesser von mindestens 30 mm verrastbar sind. Dies bedeutet, dass die Rastnasen oder die Rastkante derart angeordnet sind, dass sie bei einem Außendurchmesser der Verschlussvorrichtung von weniger als 30 mm keine Rastverbindung mehr eingehen könnten.

Die vorliegende Erfindung betrifft insbesondere das Anwendungsfeld der nasalen Applikation von Flüssigkeiten, insbesondere der nasalen Applikation von salzhaltigen Flüssigkeiten zur Linderung von Atembeschwerden.

Der Austragkopf verfügt daher vorzugsweise über einen länglichen Nasalapplikator, der sich von einer Basis des Austragkopfes nach oben erstreckt, insbesondere nach schräg oben in einem Winkel zwischen 5° und 45° zur Hauptachse, und der durch seine Formgebung ein bequemes Einführen in ein Nasenloch gestattet. Vorzugsweise weist der Austragkopf eine asymmetrische Bauweise auf, bei der der Nasalapplikator im angekoppelten Zustand exzentrisch zu einer Mittelachse der Verschlussvorrichtung angeordnet ist und neben ihm die Betätigungsfläche zum Öffnen des Schaltventils angeordnet ist.

Weiterhin betrifft die Erfindung auch einen Druckspeicher, der mit einem Speicherkörper und einer Verschlussvorrichtung zum Verschließen einer Öffnung des Speicherkörpers gemäß oben beschriebener Art ausgestattet ist. Der Speicherkörper ist vorzugsweise als rotationssymmetrischer Speicherkörper ausgebildet. Der Speicherkörper definiert mit der Verschlussvorrichtung vorzugsweise ein Innenvolumen von 300 ml oder weniger, insbesondere ein Innenvolumen von 250 ml oder weniger.

Der Speicherkörper weist vorzugsweise einen Auslassabschnitt mit im Wesentlichen zylindrischer Innenfläche auf, an der die Verschlussvorrichtung dichtend anliegt.

Im befüllten Ausgangszustand sind vorzugsweise mindestens 30% des Innenvolumens mit der auszutragenden Flüssigkeit befüllt, insbesondere mindestens zu 50%. Zusätzlich dazu ist der Druckspeicher mit einem Druckgas befüllt, insbesondere mit Luft oder Stickstoff, welches im Druckspeicher im Ausgangszustand einen Überdruck von maximal 8 bar aufweist. Das Druckgas kann bei einer Gestaltung mit Flüssigkeitsbeutel zwischen der Außenseite des Flüssigkeitsbeutels und der Wandung des Speicherkörpers vorgesehen sein. Bei einer Gestaltung ohne Flüssigkeitsbeutel ist das Druckgas zusammen mit der Flüssigkeit im Speicherkörper vorgesehen.

Um die mechanische Belastung des Kunststoffs der Verschlussvorrichtung zu verringern, wird es als bevorzugt angesehen, wenn der Überdruck im Druckspeicher im Ausgangszustand geringer als 8 bar ist. Insbesondere ein Überdruck von maximal 6 bar, maximal 4 bar, oder insbesondere maximal 2,5 bar, im Auslieferungszustand wird als bevorzugt angesehen. Da dieser Druck bei Verwendung des Flüssigkeitsspenders durch die Flüssigkeitsentnahme abnimmt, ist der Druck im Ausgangszustand derart zu wählen, dass auch bei fast entleertem Druckspeicher noch ein ausreichender Druck herrscht, um die Flüssigkeit in der gewünschten Form auszutragen, insbesondere um eine Sprühstrahl aus feinen Tröpfchen herstellen zu können. Alle Druckangaben in dieser Beschreibung beziehen sich auf Raumtemperatur (20°C). Vorzugsweise ist der Überdruck im Druchspeicher so gewählt und an die Flüssigkeitsmenge angepasst, dass bei annähernd vollständig entladenem Flüssigkeitsspeicher der Restüberdruck immer noch mindestens 1 bar beträgt, vorzugsweise mindestens 2 bar.

Die Erfindung betrifft weiterhin auch einen Flüssigkeitsspender, der einen solchen Druckspeicher aufweist. Dieser Flüssigkeitsspender verfügt neben dem Druckspeicher über einen Austragkopf der oben bereits beschriebenen Art.

Der Druckspeicher ist vorzugsweise mit einer Salzlösung zur Linderung von Atembeschwerden befüllt. Der Austragkopf ist vorzugsweise zur nasalen Applikation ausgebildet und verfügt über einen hervorragenden Nasalapplikator, an dessen distalem Ende die Auslassöffnung vorgesehen ist. Der Austragkopf ist vorzugsweise dafür ausgebildet, diese Flüssigkeit in Form eines Sprühstrahls aus feinen Einzeltröpfchen abzugeben, wobei dies insbesondere mittels einer entsprechenden Geometrie der Auslassöffnung und der Flüssigkeitszuführung zur Auslassöffnung und über einen ausreichend starken Flüssigkeitsdruck erzielbar ist.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen Flüssigkeitsspender mit einem Druckspeicher.
Fig. 2 zeigt den Flüssigkeitsspender und insbesondere eine Verschlussvorrichtung des Flüssigkeitsspenders in einer geschnittenen Ansicht.
Fig. 3 entspricht weitgehend der Fig. 2 und dient der Verdeutlichung erheblicher Maße an der Verschlussvorrichtung.
Fig. 4 zeigt die Bauelemente der Verschlussvorrichtung in einer Explosionsdarstellung.
Fig. 5A bis 5C zeigen verschiedene Varianten eines ersten Trägerbauteils der Verschlussvorrichtung.

### DETAILLIERTE BESCHREIBUNG DER AUSFÜHRUNGSBEISPIELE

Fig. 1 zeigt einen Flüssigkeitsspender 10, der zum Austrag einer Flüssigkeit vorgesehen ist. Der Flüssigkeitsspender 10 verfügt über einen Druckspeicher 30 zur Aufnahme der Flüssigkeit und einen Austragkopf 100 zur manuellen Betätigung des Flüssigkeitsspenders 10 und zur Abgabe der Flüssigkeit, je nach konkreter Ausgestaltung des Austragkopfes in flüssiger Form als Flüssigkeitsstrahl, in aufgeschäumter Form oder in versprühter Form aus Einzeltröpfchen.

Bei der Flüssigkeit kann es sich um eine Flüssigkeit aus dem Bereich der Körperpflege und Kosmetik handeln wie ein Deodorant oder dergleichen. Es kann sich jedoch auch um ein Medikament handeln, welches beispielsweise zur oralen oder topischen Applikation vorgesehen ist, einschließlich versprüht ausgegebenem Salzlösung zur Linderung von Atembeschwerden.

Der vorliegend beschriebene Flüssigkeitsspender 10 dient dem genannten Zweck der Abgabe einer Salzlösung zur Linderung von Atembeschwerden.

Der Flüssigkeitsspender 10 gemäß Fig. 1 ist vollständig oder nahezu vollständig aus Kunststoff gefertigt. Der in Fig. 1 erkennbare Speicherkörper 40 besteht aus Polyethylenterephthalat (PET).

Fig. 2 und Fig. 3 zeigen den Flüssigkeitsspenders 10 in geschnittener Darstellung, wobei in den Figuren die in Fig. 1 dargestellte Schutzkappe nicht abgebildet ist.

Der Druckspeicher 30 umfasst neben dem bereits genannten Speicherkörper 40 eine Verschlussvorrichtung 50, die an einem flaschenhalsartigen Auslassabschnitt 44 des Speicherkörpers 40 befestigt ist. Die einzelnen Bauteile der Verschlussvorrichtung 50 sind in Fig. 4 nochmals dargestellt.

Die Hauptkomponenten der Verschlussvorrichtung 50 sind zwei Trägerbauteile, nämlich ein Innenbauteil 60 sowie ein Befestigungsbauteil 70. Zusammen mit einem Ventilbauteil 82 und einem Dichtelement 86 bilden sie die insgesamt vier Teile der Verschlussvorrichtung 50. Wenngleich auch anderweitige Bauweisen denkbar sind, insbesondere solche, bei denen das Innenbauteil 60 und das Befestigungsbauteil 70 als ein gemeinsames Bauteil realisiert sind und/oder bei denen das Ventilbauteil 82 in zwei Bauteile untergliedert ist, wird die Bauweise der Verschlussvorrichtung 50 aus insgesamt vier Bauteilen 60, 70, 82, 86 für optimal gehalten.

Das Innenbauteil 60 ist aus Polyethylen geringer Dichte (LDPE) und somit aus einem vergleichsweise weichen Material gefertigt, weist jedoch in der überwiegenden Zahl seiner Teilabschnitte eine Wandungsstärke auf, die einer nennenswerten Verformung entgegensteht. Zu diesen Teilabschnitten gehört eine zentrale Tragstruktur 63, die unter anderem ein von einem Durchlasskanal durchdrungenes Ansaugrohr definiert.

Nach außen hin ist das Innenbauteil 60 dünnwandiger gestaltet, wobei dies insbesondere für einen unterhalb eines Auflagekragens 64 angeordneten Dichtkragen gilt, der eine Dichtlippe 62 bildet. Die Dichtlippe 62 und der Auflagekragen 64 ragen bezogen auf den Querschnitt Y-artig in Form zweier Fortsätze nach außen. Die Dichtlippe 62 ist durch die Materialwahl des LDPE und ihre dünnwandige Gestaltung leichtgängig verformbar.

Wie in Fig. 2 ersichtlich ist, liegt der Auflagekragen 64 im montierten Zustand auf einer stirnseitigen Auflagefläche 44C des Auslassabschnitts 44 des Speicherkörpers 40 auf. Die Dichtlippe 62 liegt gleichzeitig mit einer distalen Dichtfläche 62A an einer zylindrischen Innenfläche 44A des Auslassabschnitts 44 an.

Die Dichtlippe 62 ist so angeordnet, dass der im Druckspeicher herrschende Druck von innen gegen ihre relativ lange Innenseite drücken kann und hierdurch die Dichtlippe 62 und insbesondere ihre Dichtfläche 62A gegen die Innenfläche 44A drückt. Wie Fig. 4 zeigt, ist die Dichtlippe 62 im noch nicht montierten Zustand leicht konisch ausgebildet. Im montierten Zustand der Fig. 2 drückt sie daher mit ihrer distalen Dichtfläche 62A druckunabhängig gegen die Innenfläche 44A.

Die zylindrische Innenfläche 44A weist vorzugsweise eine Länge in Axialrichtung 2 von mindestens 3 mm auf. Vorliegend beträgt ihre Länge 5 mm. Sie gewährleistet, dass selbst für den Fall, dass die Verschlussvorrichtung 50 in axialer Hinsicht nicht in ihrer Solllage ist, die Abdichtung des Innenraums des Speicherkörpers 40 gewährleistet ist.

Zur dauerhaften Befestigung des Innenbauteils 60 am Auslassabschnitt 44 des Speicherkörpers 40 ist das zweite strukturelle Bauteil der Verschlussvorrichtung 50 vorgesehen, das bereits oben genannte Befestigungsbauteil 70. Hierbei handelt es sich vorzugsweise um ein Bauteil aus Polyethylenterephthalat (PET) oder aus einem Polyolefin. Das Befestigungsbauteil 70 verfügt über einen außenseitigen Kopplungsring 72, der im montierten Zustand außerhalb des Auslassabschnitts 44 angeordnet ist und über eine innenseitige erste Kopplungsstruktur verfügt, die mit einer Außenseite 44B des Auslassabschnitts 44 verschnappt ist.

Diese Kopplungsstruktur wird durch Rastnasen 72A gebildet, die zur Herstellung einer Verschnappung mit einer umlaufenden Rastkante 46 am Auslassabschnitt 44 zusammenwirken.

Das Befestigungsbauteil 70 erstreckt sich vom Kopplungsring 72 nach innen und bildet eine Deckfläche aus, die zentrisch von einer Durchbrechung 74 durchdrungen ist, die einen Teil des Durchlasskanals 54 bildet. Teil dieser Deckfläche ist eine Klemmfläche 75, die oberhalb der Auflagefläche 44C angeordnet ist und somit den Auflagekragen 64 des Innenbauteils 60 gegen die Auflagefläche 44C drückt und damit das Innenbauteil 60 sichert.

Gemeinsam definieren das Innenbauteil 60 und das Befestigungsbauteil 70 einen Ventilraum, in dem das bereits genannte Ventilbauteil 82 angeordnet ist. Das Ventilbauteil 82 umfasst einen Ventilkörper sowie eine Ventilrückstellfeder. Im vorliegenden Falle handelt es sich um ein einstückiges Bauteil, welches vorzugsweise aus Polyethylen hoher Dichte (HDPE) oder aus Polyethylenterephthalat (PET) gefertigt ist. Stattdessen sind jedoch auch Bauweisen möglich, bei denen der Ventilkörper und die Ventilrückstellfeder als getrennter Bauteil ausgebildet und ggf. aus unterschiedlichen Materialen gefertigt sind.

Die Ventilrückstellfeder stützt sich mit ihrem unteren Ende an einer Einschnürung des Durchlasskanals 54 ab und drückt hierdurch den Ventilkörper nach oben. Die Ventilrückstellfeder ist als Käfigfeder ausgestaltet. Sie weist also eine Hüllwandung auf, die mit umfänglich von Material der Ventilrückstellfeder umgebenen Durchbrechungen versehen ist. Vorliegend ist die Ventilrückstellfeder aus einer Anzahl von Ringsegmenten aufgebaut, die durch gegeneinander versetzte Axialstege miteinander verbunden sind.

Zwischen dem Innenbauteil 60 und dem Befestigungsbauteil 70 ist ein Dichtelement 86 angeordnet. Es handelt sich um eine gelochte Dichtscheibe, die vorzugsweise aus einem thermoplastischen Polyolefin (TPO) gefertigt ist. Dieses Dichtelement 68 übernimmt mehrere Funktionen: Das Dichtelement 86 ist im montierten Zustand der Fig. 2 am Grunde einer nach unten offenen zylindrischen Ausnehmung des Befestigungsbauteils angeordnet und wird von unten durch einen zylindrischen Abschnitt des Innenbauteils 60 hier fixiert. Das Dichtelement 86 verhindert durch diese Anordnung, dass Flüssigkeit in einen äußeren Zwischenraum zwischen dem Befestigungsbauteil 70 und dem Innenbauteil 60 gelangen kann. Weiterhin bildet das Dichtelement 86 auch die ringförmige Anlagefläche, an der der Ventilkörper anliegt, wenn er von der Ventilrückstellfeder in seine Schließstellung gedrückt wird.

Zum Ansaugen von Flüssigkeit aus dem Druckspeicher 30 weist die Verschlussvorrichtung 50 ein Ansaugrohr 90 auf. Dieses erstreckt sich bis zu einem Boden des Druckspeichers 30.

Das Ansaugrohr 90 kann als übliches Ansaugrohr mit einem offenen Ende ausgebildet sein. Vorliegend jedoch ist das Ansaugrohr mit einem geschlossenen Ende versehen, so dass Flüssigkeit hier nicht in üblicherweise Weise einströmen kann. Stattdessen ist das Ansaugrohr mit einer Rohrwandung 92 versehen, die durch ein hydrophiles Wandungsmaterial gebildet ist, welches den Durchtritt von Flüssigkeit gestattet. Insbesondere kann das Ansaugrohr aus einer Materialmischung aus Polyethersulfon (PES) und Polyvinylpyrrolidon (PVP) gefertigt sein.

Dieses Material der Rohwandung 92 sorgt dafür, dass ungeachtet der Betätigung des Flüssigkeitsspenders Flüssigkeit permanent in das Ansaugrohr eingesogen wird, welches dadurch eine Art Zwischenspeicher bildet. Für das Ansaugen reicht es aus, wenn ein kleiner Teil des Ansaugrohres in Flüssigkeitskontakt steht. Das Ansaugrohr weist vorzugsweise ein Innenvolumen von ca. 2000 µl auf, was in etwa vier üblichen Austragvorgängen entspricht.

Die Verwendung eines Ansaugrohres statt den meist bei Druckspeichern der beschriebenen Art verwendeten Flüssigkeitsbeuteln erleichtert die Montage erheblich. Es hat sich gezeigt, dass die Verringerung der Öffnung des Druckspeichers auf einen verringerten Innendurchmesser von etwa 20 mm die Verwendung und insbesondere die Montage eines Flüssigkeitsbeutels deutlich erschwert. Die Verwendung eines Ansaugrohres, insbesondere eines Ansaugrohres 90 der beschriebenen Art, gestattet die Verwendung des Spenders ohne Flüssigkeitsbeutel und erlaubt dabei dennoch die Verwendung in einer Ausrichtung des Spenders, in der der Boden des Druckspeichers nicht nach unten gerichtet ist.

Mit der Verschlussvorrichtung 50 ist ein Austragkopf 100 rastend verbunden. Der Austragkopf 100 ist bei der vorliegenden Gestaltung dreistückig gestaltet, könnte jedoch auch zweistückig oder sogar einstückig gestaltet sein. Wesentliches Merkmal des Austragkopfes 100 ist, dass er über einen Flüssigkeitskanal 102 verfügt, der sich von einem Stutzen 104 bis zu einer Auslassöffnung 103 erstreckt.

Der Einlassstutzen 104 ragt durch den Durchlasskanal im Befestigungsbauteil 70 bis in den Bereich des Ventilkörpers, so dass ein Niederdrücken des Einlassstutzens 104 das Schaltventil 80 öffnen kann.

Die Außenseite des Einlassstutzens 104 ist auf das Dichtelement 86 derart abgestimmt, dass Flüssigkeit bei niedergedrücktem Einlassstutzen 104 und somit bei geöffnetem Schaltventil 80 ein Ausströmen von Flüssigkeit zwischen der Innenseite des Dichtelements 86 und der Außenseite des Einlassstutzens 104 nicht möglich ist.

Der Austragkopf 100 verfügt über einen Kopplungsring 110, der innenseitig Rastmittel 112 aufweist. Mittels dieser Schnappgeometrie ist der Austragkopf 100 am Druckspeicher befestigt, nämlich an dessen Verschlussvorrichtung 50. Zur Erzielung dessen ist an der Außenseite des Befestigungsbauteils 70 ein durch Durchbrechungen 72B unterbrochener Raststeg 52 vorgesehen, hinter dem während der Montage die Rastmittel 112 verschnappen. Der Kopplungsring 72 erfüllt also eine Doppelfunktion, da er zum einen der innenseitigen Verschnappung mit dem Speicherkörper 40 dient und da er zum anderen der außenseitigen Verschnappung mit dem Austragkopf 100 dient.

Der Austragkopf verfügt weiterhin über eine Betätigungsfläche 106, die im Falle der hier dargestellten Gestaltung einstückig mit dem Kopplungsring 110 ausgebildet ist, die jedoch auch als getrenntes Bauteil vorgesehen sein kann. Bei der vorliegenden einstückigen Gestaltung ist ein Niederdrücken der Betätigungsfläche 106 bei gleichzeitiger elastischer Verformung des entsprechenden Bauteils des Austragkopfes 100 möglich.

Wird die Betätigungsfläche 106 niedergedrückt, so wird hierdurch auch der einstückig an ihr angeformte Einlassstutzen 104 niedergedrückt und öffnet hierdurch das Schaltventil 80. Flüssigkeit kann nun unter der Wirkung des bestehenden Drucks im Druckspeicher 30 durch den Auslasskanal in den Flüssigkeitskanal 102 und bis zur Auslassöffnung 103 strömen.

Dort wird die Flüssigkeit in eine Umgebung abgegeben, wobei die Ausgestaltung der Auslassöffnung 103 sowie einer vorgelagerten Geometrie des Flüssigkeitskanals 102 dafür genutzt werden kann, um den Austrag zu beeinflussen, beispielsweise um einen Sprühstrahl oder einen unzerstäubten Jet abzugeben. Im Falle der hier gezeigten Gestaltung ist die Auslassöffnung 103 an einem separaten Austragteil 108 vorgesehen, welches beweglich ist und hierdurch wahlweise den Austrag in zerstäubter und unzerstäubter Form und/oder unterschiedliche Öffnungswinkel des Austrags zu lässt.

Fig. 3 zeigt nochmals den Flüssigkeitsspender in geschnittener Darstellung und dient der Verdeutlichung von wesentlichen Maßen des Flüssigkeitsspenders und insbesondere der Verschlussvorrichtung 50.

Wie anhand der Fig. 3 ersichtlich ist, ist der Innendurchmesser der Innenfläche 44A mit dem Maß L1 beschriftet. Dieses Maß L1 definiert als Durchmesser der Anlagefläche für die Dichtfläche 62A auch die wirksame Belastungsfläche, über die der Druck im Druckspeicher 30 auf die Verschlussvorrichtung 50 wirkt.

Der Durchmesser L1 beträgt beim dargestellten Druckspeicher 20 mm. Die wirksame Belastungsfläche liegt somit bei etwa 315 mm². Gegenüber aus dem Stand der Technik bekannten Druckspeichern mit einer wirksamen Belastungsfläche von über 500 mm² ist somit eine deutliche Reduzierung bewirkt, die sich durch eine entsprechende Reduzierung der auf die Rastnasen 72A wirkenden Kräfte auswirkt. Ein Versagen der durch die Rastnasen 72A gebildeten Kopplungsstruktur 72A ist somit nicht zu befürchten.

Der Durchmesser L2 in Fig. 3 bezeichnet den Außendurchmesser an der nach außen gerichteten zweiten Kopplungsstruktur 52. Die Rastmittel 112 des Austragkopfes sind derart ausgebildet, dass sie an der zweiten Kopplungsstruktur 52 verrasten können.

Der Durchmesser L2 beträgt beim dargestellten Druckspeicher 32 mm. Dieses Maß entspricht dem hier üblichen Maß bei Speicherkörpern mit einem Auslassabschnitt, deren Innendurchmesser ein Zoll (25, 4 mm) beträgt.

Der vergleichsweise geringe Außendurchmesser der Verschlussvorrichtung 50 im Bereich seiner Dichtfläche 62A sowie des Speicherkörpers 40 im Bereich seiner Auslassabschnittes 44 sowie der demgegenüber relativ große Außendurchmesser L2, der durch die Kopplungsstruktur 52 definiert wird, ermöglicht eine vorteilhafte Dickwandigkeit der Verschlussvorrichtung 50 im Bereich des Kopplungsrings 72.

Gemeinsam führen die beschriebenen Maßnahmen dazu, dass die Verschlussvorrichtung 50 auch über lange Zeiträume unter anliegendem Innendruck gelagert werden kann, ohne dass es zu Undichtigkeiten aufgrund von Relaxation kommt.

Vorzugsweise ist zur Erzielung der gewünschten Langzeitlagerbarkeit zusätzlich vorgesehen, dasss der Druck im Druckspeicher gegenüber dem bislang üblichen Druck von maximal 8 bar verringert ist. Es wird beispielsweise vorgeschlagen, den Druckspeicher im Auslieferungszustand zu 60% mit Flüssigkeit und zu 40% mit Gas unter einem Überdruck von 2,5 bar auszuliefern. Der Überdruck sinkt dann im Zuge der Flüssigkeitsentnahme, bis das Gas schlussendlich annährend 100% des Volumens einnimmt. Der verbleibende Überdruck beträgt dann 0,4 bar, was für eine Austrag in gesprühter Form zwar nicht mehr ideal ist, jedoch funktioniert. Alternativ könnte der Druckspeicher im Lieferzustand einen Überdruck von 6 bar aufweisen und zu 50% befüllt sein. Der Überdruck kurz vor vollständiger Entleerung des Druckspeichers beträgt in diesem Falle ein Überdruck von 2,5 bar, was zur Ausbildung eines feinen Sprühstrahls ausreicht.

Die Fig. 5A zeigt nochmals in separater Darstellung das Befestigungsbauteil 70. Hieraus ist ersichtlich, dass der Kopplungsring 72 mit insgesamt sechs radialen Durchbrechungen 72B ausgestaltet ist. Die Rastnasen 72A sind jeweils in Umfangsrichtung übereinstimmend mit den Durchbrechungen 72B angeordnet und in Längsrichtung unterhalb der Durchbrechungen 72B angeordnet. Diese Bauweise begünstigt die Verformbarkeit des Kopplungsrings 72 im Bereich der Rastnasen 72A und erleichtert somit den Verschnappungsprozess.

Die Fig. 5B und 5C zeigen alternative Gestaltungen des Befestigungsbauteils 70 und insbesondere des Kopplungsrings 72. Im Falle der Gestaltung der Fig. 5B sind insgesamt acht Durchbrechungen 72B im Kopplungsring 72 vorgesehen, wobei abweichend von der vorbeschriebenen Gestaltung hier Trägerarme 72C vorgesehen sind, die sich in die Durchbrechungen 72B erstrecken und an deren distalem Ende innenseitig die Rastnase 72A vorgesehen ist.

Im Falle der Gestaltung der Fig. 5B sind wiederum Durchbrechungen 72B und Trägerarme 72C mit innenseitigen Rastnasen 72A vorgesehen, wobei die Trägerarme 72C in diesem Fall von unten in die Durchbrechungen 72B hineinragen.

Die Durchbrechungen 72B ermöglichen bei den Gestaltungen der Fig. 5A bis 5C jeweils primär die Anbringung der innenseitigen Rastnasen 72A in einer Art, in der die Auslenkbarkeit gewährleistet ist und insbesondere auch bei einem im Übrigen dickwandigen Kopplungsring 72 durch Größe und Form der Durchbrechungen 72B und Ausgestaltung der Trägerarme 72C gezielt eingestellt werden kann.

## Patentansprüche

1. Verschlussvorrichtung (50) für einen Behälterverschluss eines mit Flüssigkeit befüllten Druckspeichers (30) mit den folgenden Merkmalen:
a. die Verschlussvorrichtung (50) ist zur Anbringung an einer Öffnung eines Speicherkörpers (40) des Druckspeichers (30) ausgebildet, und
b. die Verschlussvorrichtung (50) weist außenseitig eine nach innen gerichtete erste Kopplungsstruktur (72A) auf, um an einer hierzu korrespondierenden nach außen gerichteten Kopplungsstruktur (46) des Speicherkörpers (40) mittels einer Schnappverbindung befestigt zu werden, und
c. die Verschlussvorrichtung (50) weist eine umlaufende Dichtfläche (62A) zur Abdichtung an der Öffnung des Speicherkörpers (40) auf, und
d. die Verschlussvorrichtung (50) weist einen Durchlasskanal (54) auf, durch den hindurch Flüssigkeit aus dem Speicherkörper (40) abgegeben werden kann, und
e. die Verschlussvorrichtung (50) weist im Durchlasskanal (54) ein Schaltventil (80) auf, welches durch von einer Außenseiten aus erfolgender Kraftbeaufschlagung aus einem geschlossenen Zustand in einen geöffneten Zustand überführt werden kann, **gekennzeichnet durch** die folgenden weiteren Merkmale:
f. die erste Kopplungsstruktur (72A) der Verschlussvorrichtung (50) ist zumindest teilweise aus Kunststoff gefertigt, welches unter der Wirkung eines Überdrucks im Flüssigkeitsspeicher mechanisch belastet wird, und
g. die umlaufende Dichtfläche (62A) definiert eine wirksame Belastungsfläche, über die der Druck im Speicherkörper (40) auf die Verschlussvorrichtung (50) in einer Trennrichtung wirkt, wobei diese wirksame Belastungsfläche kleiner als 380 mm² ist, vorzugsweise kleiner als 320 mm², insbesondere vorzugsweise kleiner als 220 mm².

2. Verschlussvorrichtung (50) nach Anspruch 1 mit dem folgenden weiteren Merkmal:
a. die Verschlussvorrichtung (50) weist außenseitig eine nach außen gerichtete zweite Kopplungsstruktur (52) zur Anbringung eines Austragkopfes (100) auf, wobei die zweite Kopplungsstruktur (52) einen Außendurchmesser von mindestens 30 mm aufweist, insbesonedere zwischen 31 mm und 33 mm,
vorzugsweise mit dem folgenden zusätzlichen Merkmal:
b. die zweite Kopplungsstruktur (52) weist einen außenseitigen Raststeg (52) auf, der einen Rastaußendurchmesser von mindestens 30 mm definiert, insbesonedere zwischen 31 mm und 33 mm.

3. Verschlussvorrichtung (50) nach Anspruch 1 oder 2 mit den folgenden weiteren Merkmalen:
a. die Verschlussvorrichtung (50) weist ein erstes Trägerbauteil (70) auf, das die Kopplungsstruktur (72A) zur Ankopplung an den Speicherkörper (40) trägt und eine Durchbrechung (74) für die Flüssigkeitsentnahme aufweist, und
b. das erste Trägerbauteil (70) ist vollständig aus Kunststoff hergestellt.

4. Verschlussvorrichtung (50) nach einem der vorstehenden Ansprüche mit dem folgenden weiteren Merkmal:
a. die umlaufende Dichtfläche (62A) der Verschlussvorrichtung (50) ist durch dichtende Anlage an einer zylindrischen Innenfläche (44A) der Öffnung des Speicherkörpers (40) vorgesehen,
vorzugsweise mit dem folgenden zusätzlichen Merkmal:
b. die umlaufende Dichtfläche (62A) ist an einem Trägerbauteil (60) vorgesehen, insbesondere an einem zweiten Trägerbauteil (60), welches fest mit einem ersten Trägerbauteil (70) verbunden ist, an dem die Kopplungsstruktur (72A) zur Ankopplung an den Speicherkörper (40) vorgesehen ist.

5. Verschlussvorrichtung (50) nach Anspruch 4 mit den folgenden weiteren Merkmalen:
a. die umlaufende Dichtfläche (62A) ist an einer von einem Trägerbauteil (60) der Verschlussvorrichtung (50) nach außen weisenden Dichtlippe (62) vorgesehen, und
b. die Dichtlippe (62) ist derart angeordnet, dass ein im Speicherkörper (40) herrschender Überdruck die Dichtlippe (62) gegen die zylindrische Innenfläche (44A) der Öffnung des Speicherkörpers (40) drückt,
vorzugsweise mit mindestens dem folgenden zusätzlichen Merkmal:
c. die Dichtlippe (62) ist als flache Dichtlippe (62) ausbildet, deren Länge vom Trägerbauteil (60) bis zur an einem distalen Ende vorgesehenen Dichtfläche (62A) mindestens doppelt so groß ist wie eine mittlere Dicke der Dichtlippe (62) orthogonal zur Länge, vorzugsweise mindestens dreimal so groß.

6. Verschlussvorrichtung (50) nach einem der vorstehenden Ansprüche mit dem folgenden weiteren Merkmal:
a. die erste Kopplungsstruktur (72A) umfasst nach innen gerichtete Rastnasen (72A) zur Verrastung mit einer außenseitigen Rastkante (46) des Speicherkörpers (40),
vorzugsweise mit dem folgenden weiteren Merkmal:
b. die Zahl der Rastnasen (72A) beträgt vorzugsweise mindestens 3, 4, 5, 6, 7 oder 8.

7. Verschlussvorrichtung (50) nach einem der vorstehenden Ansprüche mit den folgenden weiteren Merkmalen:
b. das Ansaugrohr (90) weist eine Länge von mindestens 80 mm auf, vorzugsweise von mindestens 100 mm oder mindestens 120mm, und/oder
c. das Ansaugrohr (90) weist eine Rohrwandung (92) auf, die zumindest abschnittsweise durch ein hydrophiles Wandungsmaterial gebildet ist, welches den Durchtritt von Flüssigkeit gestattet, und/oder
d. das Ansaugrohr (90) sowie ein Flüssigkeitsbereich der Verschlussvorrichtung (50) bis zu einer Dichtstelle des Schaltventils (80) weisen gemeinsam ein Innenvolumen von mindestens 500 µl auf, insbesondere von mindestens 1000 µl oder mindestens 2000 µl, und/oder
e. das Ansaugrohr (90) weist zumindest über den überwiegenden Teil seiner Länge einen Innendurchmesser von mindestens 1 mm, vorzugsweise von mindestens 2 mm, insbesondere vorzugsweise von mindestens 4 mm auf.

8. Verschlussvorrichtung (50) nach einem der vorstehenden Ansprüche mit dem folgenden weiteren Merkmal:
a. die Kopplungsstruktur (72A) der Verschlussvorrichtung (50) ist zumindest teilweise aus einem Polyolefin-Werkstoff oder aus PET gefertigt.

9. Set aus einer Verschlussvorrichtung (50) und einem Austragkopf (100) mit den folgenden weiteren Merkmalen:
a. die Verschlussvorrichtung (50) ist zur Anbringung an einer Öffnung eines Speicherkörpers (40) eines Druckspeichers (30) ausgebildet und weist ein Schaltventil (80) auf, mittels dessen ein Durchlasskanal (54) derVerschlussvorrichtung (50) geöffnet werden kann, und
b. der Austragkopf (100) ist zur rastenden Ankopplung an der Verschlussvorrichtung (50) ausgebildet und weist eine Betätigungsfläche (106) auf, mittels derer das Schaltventil (80) der Verschlussvorrichtung (50) geöffnet werden kann, sowie eine Auslassöffnung (103), durch die durch den Durchlasskanal (54) strömende Flüssigkeit abgegeben werden kann, **gekennzeichnet durch** das folgende weitere Merkmal:
c. die Verschlussvorrichtung (50) ist nach einem der vorstehenden Ansprüche ausgebildet.

10. Set nach Anspruch 9 mit den folgenden zusätzlichen Merkmalen:
a. der Austragkopf (100) weist einen Kopplungsring (110) auf, an dessen Innenseite Rastmittel (112) zurVerrastung mit der zweiten Kopplungsstruktur (52) derVerschlussvorrichtung (50) vorgesehen sind, und
b. die Rastmittel (112) sind derart ausgebildet, dass sie mit einer zweiten Kopplungsstruktur (52) an der Verschlussvorrichtung (50) mit einem Außendurchmesser von mindestens 30 mm verrastbarsind.

11. Set nach Anspruch 9 oder 10 mit dem folgenden zusätzlichen Merkmal:
a. der Austragkopf (100) ist zur nasalen Applikation ausgebildet und verfügt über einen schlanken Nasalapplikator (105),
vorzugsweise mit dem folgenden zusätzlichen Merkmal:
b. der Nasalapplikator (105) erstreckt sich angewinkelt zu einer Hauptachse (2) der Verschlussvorrichtung (50).

12. Druckspeicher (30) zur Speicherung und Abgabe von Flüssigkeit, insbesondere zur Verwendung als Teil eines pharmazeutischen oder kosmetischen Spenders, mit den folgenden Merkmalen:
a. der Druckspeicher (30) weist einen Speicherkörper (40) auf, und
b. der Druckspeicher weist eine Verschlussvorrichtung (50) auf, mittels derer eine Öffnung des Speicherkörpers verschlossen ist und die über ein Schaltventil (80) zur Abgabe von Flüssigkeit verfügt,
**gekennzeichnet durch** das folgende weitere Merkmal:
c. die Verschlussvorrichtung (50) ist nach einem der Ansprüche 1 bis 9 ausgebildet.

13. Druckspeicher (30) nach Anspruch 12 mit den folgenden weiteren Merkmalen:
a. der Druckspeicher (30) weist einen Auslassabschnitt (44) mit im Wesentlichen zylindrischer Innenfläche (44A) auf, und
b. die Verschlussvorrichtung (50) liegt an der Innenfläche (44A) dichtend an.

14. Druckspeicher (30) nach einem der Ansprüche 12 oder 13 mit den folgenden weiteren Merkmalen:
a. der Druckspeicher (30) ist mit einer Flüssigkeit befüllt, die in einem befüllten Ausgangszustand mindestens 30% des Innenvolumens des Speicherkörpers (40) einnimmt, und
b. die Flüssigkeit im Druckspeicher (30) steht im befüllten Ausgangszustand unter einem Überdruck von maximal 6 bar, vorzugsweise von maximal 4 bar, insbesondere vorzugsweise von maximal 2,5 bar.

15. Flüssigkeitsspender (10) zum Austrag von pharmazeutischen oder kosmetischen Flüssigkeiten mit den folgenden Merkmalen:
a. der Flüssigkeitsspender (10) weist einen Druckspeicher (30) auf, und
b. der Flüssigkeitsspender (10) weist einen Austragkopf (100) auf, der mindestens eine Auslassöffnung (103) und einen mit einem Auslass des Druckspeichers (30) verbindbaren Einlass aufweist, und
c. der Austragkopf (100) verfügt über eine Betätigungsfläche (106), die mit einem Stutzen (104) gekoppelt ist, mittels dessen ein Schaltventil (80) einer Verschlussvorrichtung (50) des Druckspeichers (30) geöffnet werden kann,
**gekennzeichnet durch** das folgende weitere Merkmal:
d. der Druckspeicher (30) ist nach einem der vorstehenden Ansprüche 12 bis 14 ausgebildet, vorzugsweise mit den folgenden zusätzlichen Merkmalen:
e. der Druckspeicher (30) ist mit einer Salzlösung befüllt, und
f. der Austragkopf (100) ist zur nasalen Applikation ausgebildet und verfügt über einen hervorragenden Nasalapplikator (105), an dessen distalem Ende die Auslassöffnung (103) vorgesehen ist.
